# EUROPÄISCHE PATENTSCHRIFT

(11) **EP 1 256 681 B1**
(45) Veröffentlichungstag und Bekanntmachung des Hinweises auf die Patenterteilung: **30.03.2005**
(21) Anmeldenummer: 02008899.3
(22) Anmeldetag: 20.04.2002
(51) Int. Cl.: E05D 5/02

(54) **Beschlag für ein Verschlusselement für eine Maueröffnung**
Fitting for a closure element for a wall opening
Ferrure pour un élément de fermeture d'une ouverture dans un mur

(30) Priorität: 03.05.2001 AT 7062001
(43) Veröffentlichungstag der Anmeldung: 13.11.2002
(73) Patentinhaber: AST Alu System Technik GesmbH, 6710 Nenzing (AT)
(72) Erfinder: Waltle, Josef, 6824 Schlins (AT)
(74) Vertreter: Hefel, Herbert, Dipl.-Ing.

(56) Entgegenhaltungen:
- EP-A- 0 528 213
- EP-A- 1 152 112
- DE-A- 2 445 149

## Beschreibung

Die Erfindung bezieht sich auf einen Beschlag gemäß dem Oberbegriff des Anspruchs 1.

Ein in Form eines Scharnierbeschlags ausgebildeter Fensterladenbeschlag für ein Verschlusselement in Form eines Fensterladens wurde z.B. durch die EP 1001 124 A1 bekannt. Bei diesem bekannten Scharnierbeschlag weist ein Beschlagsteil, in der Regel ist dies jener Teil, der eine Buchse zur Aufnahme eines zapfenförmigen Gegenbeschlages aufweist, einen rechteckigen Schlitz auf, der sich im wesentlichen senkrecht zur Achse der Buchse dieses Beschlagsteiles erstreckt. In diesen Schlitz greifen zwei voneinander distanzierte Führungszapfen eines zweiten Beschlagsteiles ein und sind in diesem Schlitz verstellbar. Dieser zweite Beschlagsteil durchsetzt einen parallel zur Achse der Buchse verlaufenden Schlitz in dem Verschlusselement, wobei dieser zweite Beschlagsteil die Ränder des Schlitzes des Verschlusselementes mit einem flanschförmigen Ansatz übergreift.

Zur Fixierung des Beschlages ist eine Schraube samt Mutter und eine Druckplatte vorgesehen, die den Schlitz des ersten Beschlagsteiles überdeckt und von der Schraube durchsetzt ist. Durch Festziehen der Schraube, die auch den zweiten Beschlagsteil durchsetzt und in die Mutter eingreift, können der flanschartige Ansatz des zweiten Beschlagsteiles und die Druckplatte gegen das Verschlusselement gepresst und damit ein entsprechender Reibschluss zwischen diesen Teilen sichergestellt werden.

Bei dieser bekannten Lösung ergibt sich der Nachteil, dass das Verschlusselement durchbrochen werden muss. Aus diesem Grund eignet sich der bekannte Scharnierbeschlag nur für Verschlusselemente, bei denen im Hinblick auf die Dichtheit des Verschlusses keine nennenswerten Anforderungen gestellt werden. Außerdem erfordert auch die Herstellung der Schlitze einen erheblichen Aufwand, insbesondere jener im Verschlusselement, einen erheblichen Aufwand, insbesonders wenn dieser vor Ort hergestellt werden muss. Überdies kann nur ein relativ kleiner Verstellbereich des Beschlages gegenüber dem Verschlusselement in der Größe von meist weniger als ± 15 mm realisiert werden, wenn der Beschlag, insbesondere der flanschartige Ansatz des zweiten Beschlagsteiles, nicht unerwünscht groß dimensioniert wird. Aber auch der Verstellbereich der beiden Beschlagsteile gegeneinander kann nur relativ klein gehalten werden.

Ein Beschlagelementesatz für Fenster, Türen o. dgl. ist aus der DE 44 31 278 A1 bekannt. Bei dem in dieser Schrift gezeigten Beschlag weist der Beschlag ein in eine Beschlagsnut einzusetzendes Klemmstück auf (entsprechend einem herkömmlichen Nutenstein), das über einen Kupplungssteg einteilig und materialeinheitlich mit einer Anlageplatte verbunden ist. Am Übergang des Kupplungsstegs zum Klemmstück und zur Anlageplatte ist der Kupplungssteg jeweils mit einer Ausnehmung mit Halbrundquerschnitt versehen, so dass die Anlenkstellen gelenkartig ausgestaltet sind. Die Anlageplatte weist eine mit einer Senkung versehene Durchgangsbohrung auf, an die sich ein den Kupplungssteg querender Durchbruch anschließt und eine Gewindebohrung im Klemmstück zur Aufnahme einer Spannschraube. Durch Betätigen der Spannschraube wird das Klemmstück gegen die Anlageplatte des Grundteils gezogen und die Querstege der Beschlagsnut werden zwischen den Klemmleisten des Klemmstücks und den Anlageflächen der Anlageplatte geklemmt. Dieser Beschlag ist somit relativ aufwendig ausgebildet, insbesondere aufgrund des Klemmstücks, welches mit einer Anlageplatte durch einen materialeinheitlichen Kupplungssteg verbunden ist, dessen Anlenkstellen gelenkartig ausgestaltet sind.

Ein Scharnierbeschlag für Fenster-, Türelemente oder dgl., insbesondere für Faltanlagen, ist weiters aus der nicht vorveröffentlichten EP 1 152 112 A2 bekannt. Der Scharnierbeschlag weist zwei gegeneinander verschwenkbare Scharnierflügel auf, wobei jeder Scharnierflügel mit einem Rahmen eines Tür-, Fensterelements oder dgl. verbunden ist. Die Scharnierflügel sind verstell- und feststellbar gegenüber dem Rahmen des Tür- oder Fensterelements gehalten und weisen Ansätze zum Hintergreifen von in den Rahmen angeordneten hinterschnittenen Nuten auf. Druckschrauben durchsetzen durchgehende Gewindebohrungen in den Scharnierflügeln, wobei sich zur Anpressung des mindestens einen Ansatzes gegen eine vom Beschlagteil abgewandte Wand der Nut das die Gewindebohrung durchsetzende Ende der Druckschraube gegen das Tür- oder Fensterelement abstützt.

Ein Beschlag gemäß dem Oberbegriff des Ansprunchs 1 ist aus der EP 0 528 213 A1 bekannt. Der Beschlag ist in eine hinterschnittene Profilnut eines Fenster- oder Türrahmens einsetzbar. Er besitzt hierbei eine starre Befestigungsnase, die in den hinterschnittenen Bereich der Nut einführbar ist, und eine verschwenkbar gelagerte Klemmleiste mit einer weiteren seitlich abstehenden Befestigungsnase. Eine Klemmschraub durchsetzt den Beschlag und drückt beim Einschrauben die Haltemnase der Klemmleiste in den hinterschnittenen Bereich der Nut, wobei eine Verklemmung erreicht wird. Weiters wird durch eine Anpressung der Spitze der Schraube an den Nutboden eine zusätzliche Festlegung des Beschlags erreicht. Eine Verstellung des Beschlags ist nur in Längsrichtung der Nut möglich.
Aufgabe der Erfindung ist es, die genannten Nachteile der vorbekannten Fensterlädenbeschläge zu vermeiden und einen Beschlag der eingangs erwähnten Art vorzuschlagen, der sich bei einem erweiterten Verstellbereich und einer sicheren Fixierung des Beschlags durch einen einfachen Aufbau auszeichnet.

Erfindungsgemäß wird dies durch einen Beschlag mit den Merkmalen des Anspruchs 1 erreicht.

Ein erfindungsgemäßer Beschlag kann sehr einfach durch Einstecken des bzw. der Ansätze in die Nut, bzw. Nuten und Festziehen der Druckschraube nach erfolgter Einstellung montiert werden. Der Beschlag zeichnet sich dabei durch einen außerordentlich einfachen Aufbau aus. Durch die Druckschraube wird der in die Ausnehmung des Ansatzes eingreifende Beschlagsteil gegen das Verschlusselement gepresst. Durch den mittels der Druckschraube ausgeübten Druck auf den in die Ausnehmung des Ansatzes eingreifenden Beschlagsteil wird gleichzeitig der in die hinterschnittene Nut eingreifende Ansatz des einen Beschlagsteiles gegen eine Wand der Nut gepresst. Dadurch ergibt sich ein entsprechend guter Reibschluss und damit eine sichere Fixierung des Beschlages. Dabei können relativ große Verstellwege vorgesehen werden.

Durch die vorteilhafterweise angewandten Merkmale des Anspruches 2 ergibt sich der Vorteil einer entsprechend hohen Stabilität des bzw. der Ansätze.

Es ist aber auch möglich den bzw. die Ansätze zu teilen, bzw. die Ausnehmung zur Aufnahme des entsprechenden Beschlagsteiles nicht als Durchbruch sondern randoffen auszubilden. Um eine sehr sichere Führung des erfindungsgemäßen Beschlages sicherzustellen, ist es vorteilhaft die Merkmale des Anspruches 3 vorzusehen.

Die Erfindung wird nun anhand der Zeichnung näher erläutert. Dabei zeigen:
- Fig. 1: einen Teil eines Verschlusselementes mit einem Scharnierbeschlag gemäß einer Ausführungsform der Erfindung in axonometrischer Darstellung,
- Fig. 2, 3 und 4: Schnitte durch ein Profil eines Rahmenteiles des Verschlusselementes nach der Fig. 1 entlang den Linien II- II (Fig. 2), III - III (Fig. 3) und IV - IV (Fig. 4) in der Fig. 1,
- Fig. 5: schematisch die gegenseitige Verstellmöglichkeit der Beschlagsteile,
- Fig. 6: schematisch eine weitere Ausführungsform eines Profiles für einen Rahmen eines Verschlusselementes,
- Fig. 7a bis 7c: schematisch verschiedene Ausführungsformen von eine Buchse tragenden Beschlagsteilen.

Die Fig. 1 zeigt ein Verschlusselement 10 in Form eines Fensterladens mit einem Scharnierbeschlag 11 gemäß einer Ausführungsform der Erfindung.

Das Verschlusselement 10 weist einen Rahmen 12 auf, der aus auf Gehrung geschnittenen Profilen 13 hergestellt ist und das im Querschnitt in der Fig 2 dargestellt ist. Dieses Hohlprofil 13 weist einen im wesentlichen rechteckigen Querschnitt auf, wobei an zwei zueinander parallel verlaufenden Seiten 14 zwei parallel zueinander verlaufende hinterschnittene Nuten 15 vorgesehen sind. Diese weisen einen im wesentlichen kreisförmigen Querschnitt auf.

In diesen hinterschnittenen Nuten 15 eines angelseitigen Teiles des Rahmens 12 greift ein erfindungsgemäßer Scharnierbeschlag 11 ein und ist in diesen verstellund fixierbar gehalten.

Dieser Beschlag 11 ist, wie insbesondere aus der Fig. 4 zu ersehen ist im wesentlichen zweiteilig ausgebildet. Dabei weist ein Beschlagsteil 3, der in der Fig. 3 im Querschnitt dargestellt ist, zwei Ansätze 2 auf, die in die hinterschnittenen Nuten 15 eingreifen und einen zu deren Querschnitt im wesentlichen gegengleichen Querschnitt aufweisen.

Der zweite Beschlagsteil 4 ist mit einer Buchse 7 versehen, die zur Aufnahme eines im wesentlichen zapfenförmigen Gegenbeschlag 5 dient, der in einem Fensterstock oder im Nahebereich einer Maueröffnung im Mauerwerk gehalten ist. Dieser zweite Beschlagsteil 4 durchsetzt Durchbrüche 1 der Ansätze 2 des Beschlagsteiles 3 und liegt an der Seite 14 des Profils 13 des Rahmens 12 an. Diese Durchbrüche 1 weisen eine die Dicke des in die Durchbrüche 1 eingreifenden Abschnittes 4' des Beschlagsteiles 4 geringfügig übersteigende Höhe und eine Breite auf, die der Breite dieses Abschnittes 4' entspricht. Dadurch ist dieser Abschnitt 4' in den Durchbrüchen 1 sicher geführt und ermöglicht ein Verschieben des Beschlagsteiles 4 gegenüber dem Beschlagsteil 3.

In dem Beschlagsteil 3 ist weiters eine Gewindebohrung vorgesehen, in der eine Druckschraube 6 eingesetzt ist. Diese stützt sich an der vom Verschlusselement 10 abgekehrten Seite des Beschlagsteiles 4 ab. Dadurch wird der Beschlagsteil 4 gegen das Verschlusselement 10 gepresst. Gleichzeitig werden aber auch die Ansätze 2 des Beschlagsteiles 3 gegen die Wände der hinterschnittenen Nuten 15 gepresst. Damit wird ein sehr sicherer Reibschluss zwischen diesen Teilen und damit eine Fixierung des Scharnierbeschlages 11 sichergestellt.

Durch Verschieben des Beschlagsteiles 4 gegenüber dem Beschlagsteil 3, bzw. dem Verschlusselement 10 kann der Abstand A zwischen dem Verschlusselement 10 und dem Gegenbeschlag 7 in weiten Grenzen variiert werden. Dadurch kann der erfindungsgemäße Scharnierbeschlag problemlos sowohl in Fällen verwendet werden, in denen der Abstand d zwischen einer Maueröffnung 16 sehr klein ist, wie auch in Fällen in denen dieser Abstand sehr groß ist, ohne dass eine Änderung der Dimensionierung des Scharnierbeschlages erforderlich ist, wodurch die Lagerhaltung wesentlich erleichtert wird.

Gleichzeitig kann der Beschlagsteil 3 und damit der gesamte Beschlag durch Verschieben in den Nuten 15 nahezu unbeschränkt verschoben und damit an die örtlichen Gegebenheiten angepasst werden.

Um die Ansätze 2 in die Nuten 15 einstecken zu können, ist es lediglich erforderlich deren Öffnung an einer Stelle aufzuweiten.

Eine Anpassung an unterschiedliche Abstände B der Achse des Gegenbeschlages 5 vom Mauerwerk kann in Stufen durch unterschiedliche Ausbildung bzw.

Kröpfung des Beschlagsteiles 4 erfolgen, wie dies in den Fig. 7a bis 7c schematisch dargestellt ist.

Wie aus der Fig. 6 zu ersehen ist, können die hinterschnittenen Nuten 15 einen beliebigen Querschnitt aufweisen, z.B. einen schwalbenschwanzförmigen. Wesentlich ist nur, dass die Ansätze 2 des Beschlagsteiles 3 einen dazu im wesentlichen gegengleichen Querschnitt aufweisen.

## Patentansprüche

1. Beschlag für ein Verschlusselement einer Maueröffnung, insbesondere für einen Fensterladen, bei dem mindestens ein Teil (3, 4) des Beschlages gegenüber dem Verschlusselement (10) verstell- und feststellbar gehalten ist, wobei ein gegenüber dem Verschlusselement (10) verstell- und feststellbar gehaltener Beschlagsteil (3) mindestens einen Ansatz (2) zum Hintergreifen einer gegenüber dem Verschlusselement (10) ortsfesten hinterschnittenen Nut (15) aufweist und eine Druckschraube (6) in eine durchgehende Gewindebohrung dieses Beschlagsteiles (3) eingreift und die durchgehende Gewindebohrung vollständig durchsetzt und wobei der Beschlag als mehrteiliger Scharnierbeschlag ausgebildet ist und ein erster Beschlagsteil (4) eine Buchse (7) zur schwenkbaren Verbindung mit einem zapfenförmigen Gegenbeschlag (5) aufweist, **dadurch gekennzeichnet, dass** der erste Beschlagteil (4) verstell- und feststellbar gegenüber einem zweiten Beschlagsteil (3) gehalten ist, der seinerseits gegenüber dem Verschlusselement (10) verstell- und feststellbar gehalten ist und den mindestens einen Ansatz (2) zum Hintergreifen einer gegenüber dem Verschlusselement (10) ortsfesten hinterschnittenen Nut (15) aufweist, und der erste Beschlagsteil (4) in eine Ausnehmung (1) des in die Nut (15) eingreifenden Ansatzes (2) eingreift und dass zur Anpressung des mindestens einen Ansatzes (2) gegen eine vom zweiten Beschlagteil (3) abgewandte Wand der Nut (15) und zur Fixierung der beiden Beschlagsteile (3, 4) die Druckschraube (6) sich gegen eine vom Verschlusselement (10) abgekehrte Seite des ersten, in die Ausnehmung (1) des Ansatzes (2) eingreifenden Beschlagsteiles (4) abstützt.

2. Beschlag nach Anspruch 1, **dadurch gekennzeichnet, dass** die Ausnehmung (1) des in die mindestens eine hinterschnittene Nut (15) eingreifenden Ansatzes (2) als Durchbruch ausgebildet ist, dessen Breite der Breite des in diesen eingreifenden Abschnittes (4') des Beschlagsteiles (4) entspricht und dessen Höhe die Dicke des in diesen eingreifenden Abschnittes (4') des Beschlagsteiles (4) übersteigt.

3. Beschlag nach Anspruch 1 oder Anspruch 2, **dadurch gekennzeichnet, dass** der zweite Beschlagsteil (3) in zwei parallel zueinander verlaufende hinterschnittene Nuten (15) eines Rahmens (12) des Verschlusselementes (10) eingreift.

4. Beschlag nach einem der Ansprüche 1 bis 3, **dadurch gekennzeichnet, dass** die Verstellrichtungen der beiden Beschlagsteile (3, 4) gegeneinander und gegenüber dem Verschlusselement (10) senkrecht zueinander stehen.

5. Beschlag nach einem der Ansprüche 1 bis 4, **dadurch gekennzeichnet, dass** der Querschnitt des Ansatzes (2) im wesentlichen gegengleich zum Querschnitt der hinterschnittenen Nut (15) ausgebildet ist.

## Claims

1. A fitting for a closure element of an opening in a wall, in particular for a window shutter, in which at least one part (3, 4) of the fitting is held so as to be displaceable and fixable with respect to the closure element (10), wherein a fitting part (3) held so as to be displaceable and fixable with respect to the closure element (10) has at least one attachment (2) for engaging behind an undercut groove (15) which is stationary with respect to the closure element (10), and a pressure screw (6) engages in a through threaded bore in the said fitting part (3) and passes completely through the through threaded bore, and wherein the fitting is constructed in the form of a multiple-part hinge fitting and a first fitting part (4) has a bush (7) for connexion in a pivotable manner to a pin-shaped counter fitting (5), **characterized in that** the first fitting part (4) is held so as to be displaceable and fixable with respect to a second fitting part (3) which in turn is held so as to be displaceable and fixable with respect to the closure element (10) and which has at least one attachment (2) for engaging behind an undercut groove (15) which is stationary with respect to the closure element (10), and the first fitting part (4) engages in a recess (1) in the attachment (2) engaging in the groove (15), and, in order to press the at least one attachment (2) against a wall of the groove (15) remote from the second fitting part (3) and to fix the two fitting parts (3, 4), the pressure screw (6) is supported against a side, remote from the closure element (10), of the first fitting part (4) engaging in the recess (1) in the attachment (2).

2. A fitting according to Claim 1, **characterized in that** the recess (1) in the attachment (2) engaging in the at least one undercut groove (15) is designed in the form of a channel, the width of which corresponds to the width of the portion (4') of the fitting part (4) engaging in it and the height of which exceeds the thickness of the portion (4') of the fitting part (4) engaging in it.

3. A fitting according to Claim 1 or Claim 2, **characterized in that** the second fitting part (3) engages in two undercut grooves (15) in a frame (12) of the closure element (10) which extend parallel to each other.

4. A fitting according to one of Claims 1 to 3, **characterized in that** the displacement directions of the two fitting parts (3, 4) are at right angles to each other and to the closure element (10).

5. A fitting according to one of Claims 1 to 4, **characterized in that** the cross-section of the attachment (2) is made substantially complementary to the cross-section of the undercut groove (15).

## Revendications

1. Ferrure pour un élément de fermeture d'une ouverture dans un mur, notamment pour un volet, dans laquelle au moins un élément (3, 4) de la ferrure est maintenu réglable et blocable par rapport à l'élément de fermeture (10), un élément (3) de la ferrure maintenu réglable et blocable par rapport à l'élément de fermeture (10) présentant au moins un ergot (2) pour s'engager dans une rainure dégagée (15) fixe vis-à-vis de l'élément de fermeture (10) et une vis de serrage (6) s'engrenant dans un taraudage continu de cet élément (3) de la ferrure et traversant entièrement le taraudage continu, la ferrure ayant la forme d'une ferrure d'articulation à plusieurs éléments dont un premier élément (4) de la ferrure présentant une douille (7) pour être relié de manière pivotante à une contre-ferrure en forme de tenon (5),
**caractérisée en ce que**
le premier élément (4) de la ferrure est maintenu réglable et blocable par rapport à un second élément (3) de la ferrure qui, de son côté, est maintenu réglable et blocable par rapport à l'élément de fermeture (10) et qui présente au moins un ergot (2) pour s'engager dans une rainure dégagée (15) fixe vis-à-vis de l'élément de fermeture (10), et le premier élément (4) de la ferrure pénètre dans un évidement (1) de l'ergot (2) pénétrant dans la rainure (15), et la vis de serrage (6) s'appuie contre une face de l'élément de fermeture (10) détournée du premier élément (4) de la ferrure pénétrant dans l'évidement (1) de l'ergot (2) pour comprimer l'au moins un ergot (2) contre une paroi de la rainure (15) détournée du second élément (3) de la ferrure, et pour fixer les deux éléments (3, 4) de la ferrure.

2. Ferrure selon la revendication 1,
**caractérisée en ce que**
l'évidement (1) de l'ergot (2) pénétrant dans au moins une rainure dégagée (15) a la forme d'une ouverture dont la largeur correspond à la largeur de la partie (4') de l'élément (4) de la ferrure pénétrant dans celle-ci et dont la hauteur est supérieure à l'épaisseur de la partie (4') de l'élément (4) de la ferrure pénétrant dans celle-ci.

3. Ferrure selon la revendication 1 ou la revendication 2,
**caractérisée en ce que**
le second élément (3) de la ferrure pénètre dans deux rainures dégagées (15) d'un cadre (12) de l'élément de fermeture (10) et qui s'étendent parallèlement l'une par rapport à l'autre.

4. Ferrure selon l'une des revendications 1 à 3,
**caractérisée en ce que**
les sens de réglage des deux éléments (3, 4) de la ferrure sont perpendiculaires l'un par rapport à l'autre et entre eux par rapport à l'élément de fermeture (10).

5. Ferrure selon l'une des revendications 1 à 4,
**caractérisée en ce que**
la section transversale de l'ergot (2) est sensiblement égale à la section transversale de la rainure dégagée (15).
